# FASCICULE DE BREVET EUROPEEN

(11) **EP 2 277 700 B1**
(45) Date de publication et mention de la délivrance du brevet: **06.11.2013**
(21) Numéro de dépôt: 10305754.3
(22) Date de dépôt: 07.07.2010
(51) Int. Cl.: B41F 13/004

(54) **Procédé de réglage de la vitesse angulaire de cylindres d'impression**
Verfahren zum Einstellen der Winkelgeschwindigkeit von Druckzylindern
Process for regulating the angular speed of printing cylinders

(30) Priorité: 15.07.2009 FR 0954890
(43) Date de publication de la demande: 26.01.2011
(73) Titulaire: Goss International Montataire SA, 60160 Montataire (FR)
(72) Inventeur: Lepeltier, Patrick, 60940 Angicourt (FR)
(74) Mandataire: Blot, Philippe Robert Emile

(56) Documents cités:
- EP-A1- 0 812 683
- WO-A1-03/074275
- DE-A1- 10 246 072

## Description

La présente invention concerne un procédé de réglage de la vitesse angulaire de cylindres d'impression de groupes imprimants. La présente invention s'applique notamment aux presses rotatives offset à bande.

Un procédé de réglage du registre d'un groupe imprimant est connu du document EP 1 048 461 B1. Un autre document EP 1 364 780 A2 décrit un procédé où, lors d'une phase de maintenance, un cylindre porte-plaque est entraîné à une vitesse de rotation différente de celle d'un cylindre porte-blanchet associé.

Le document WO 03/074275 A1 concerne un procédé d'entraînement d'une unité d'impression.

Un des problèmes connus du procédé d'impression offset est la salissure des blanchets qui engendre une diminution de surface des points imprimés, un phénomène qui est souvent désigné par le terme anglais «dot vanishing » (disparition des points). La salissure des blanchets se fait par dépôt, aux endroits non imprimants des blanchets, d'un peu d'encre qui sèche et qui n'est pas transférée au papier. Dans cette encre séchée il peut également se mélanger de la poussière de papier. Ce dépôt d'encre et de poussière de papier entoure le point d'encre fraîche et réduit peu à peu sa dimension. La diminution de la taille des points provoque une variation de la teinte de l'impression qui sort alors des tolérances acceptables du procédé d'impression. L'accumulation d'encre et de poussière de papier peut également atteindre une épaisseur telle que le blanchet est écrasé plus qu'il ne peut le supporter et est détruit.

Une façon de réduire le phénomène du « dot vanishing » est enseignée par le brevet EP 1 048 461 B1 mentionné ci-dessus. Dans ce brevet, on propose de réduire le phénomène en provoquant un léger mouvement latéral et un déphasage alternant entre la plaque et le blanchet, de façon à ce que de l'encre fraîche vienne nettoyer l'encre sèche. Ceci est fait en décalant régulièrement le registre circonférentiel et le registre latéral du groupe imprimant. Un inconvénient de ce procédé connu est que le nettoyage du blanchet ne peut se faire que sur une zone de petite surface, de l'ordre de quelques millimètres, compte tenu de la course limitée des registres circonférentiel et latéral.

Un premier but de l'invention est donc de proposer un procédé permettant un nettoyage efficace et parfaitement contrôlé du blanchet d'un cylindre porte blanchet.

Un autre problème de l'impression offset se manifeste dans les machines à imprimer offset imprimant sur une bande de papier. Ces machines à imprimer possèdent plusieurs groupes imprimants, chaque groupe imprimant ayant son propre cylindre porte blanchet avec un blanchet associé. Or, il s'avère que la longueur de bande de papier débitée par un groupe imprimant pour un tour de son cylindre porte blanchet associé dépend des caractéristiques du blanchet présent sur le cylindre porte-blanchet. Le débit de bande de papier varie en fonction du comportement du blanchet lorsqu'il est comprimé entre le cylindre porte blanchet et la bande de papier. Cette différence de comportement du blanchet d'un groupe imprimant à l'autre a une incidence sur la tension dans le segment de bande de papier situé entre deux groupes imprimants. Les diverses tensions entre groupes imprimants peuvent à leur tour entraîner des différences de la largeur de la bande de papier de l'entrée d'un groupe imprimant à l'autre (ce phénomène est dit « effet Poisson »). Cela conduit à une mauvaise superposition des images imprimées par les différents groupes imprimants dans le sens perpendiculaire au défilement de la bande de papier.

Un moyen d'éviter ce problème est d'associer à chaque blanchet un paramètre, qui est appelé coefficient de débit, qui est fonction de son comportement par rapport au débit du papier. Le coefficient de débit d'un blanchet est de préférence établi par mesure de ses caractéristiques dimensionnelles ou de sa raideur, ou par mesure, sur un banc de test, de la vitesse relative entre deux cylindres en contact, dont l'un porte le blanchet à mesurer. Dans la plupart des cas, le coefficient de débit est un paramètre qualitatif reflétant le comportement plus ou moins bien du blanchet. Le coefficient de débit peut alors correspondre à une lettre (A, B, C, D, ...) indiquant la qualité du comportement du blanchet. Néanmoins, le coefficient de débit peut aussi être un paramètre quantitatif indiqué par un nombre.

Les blanchets sont montés selon un ordre préconisé sur les différents groupes imprimants de la machine à imprimer, en fonction de leur coefficient de débit. Cependant, la prescription d'un ordre précis pour le montage des blanchets rend ce dernier fastidieux, lourd et inflexible. De plus, le coefficient de débit d'un blanchet varie au cours de son utilisation, par exemple à cause de la détérioration des microbulles contenues dans sa couche compressible, ou à cause de l'action continue des solvants, des encres et des produits de nettoyage sur le blanchet. Cela rend difficile le changement d'un seul blanchet qui aurait été détruit accidentellement.

Un deuxième but de l'invention est donc de proposer un procédé assurant de manière fiable, simple et flexible une bonne superposition des images imprimées.

Dans le contexte d'un groupe imprimant à deux cylindres porte blanchet définissant une zone de contact, les différences de coefficient de débit entre blanchets engendrent un problème supplémentaire. En effet, les différences de coefficient de débit entraînent une différence entre les couples à fournir par les différents moteurs des cylindres d'impression du groupe imprimant. Ceci oblige à équiper le groupe imprimant de moteurs plus puissant que nécessaire et rend plus difficile la régulation des moteurs.

Un troisième but de l'invention est donc de proposer un procédé qui, dans un groupe imprimant, permet l'utilisation de moteurs moins puissants et rend plus simple la régulation des moteurs.

Un problème commun à résoudre par l'invention est l'augmentation de la qualité d'impression avec des moyens économiques.

Dans cet esprit, l'invention est un procédé de réglage selon la revendication 1.

De préference, ladite étape de réglage comprend le réglage de la vitesse angulaire d'impression ω1 du cylindre de contre-pression par rapport à la vitesse angulaire d'impression ω2 du premier cylindre porte-blanchet de sorte que, sur au moins une partie de la durée de l'étape de réglage, le rapport ω1/ω2 de ces vitesses angulaires soit différent du rapport D2/D1 entre le diamètre nominal D2 du premier cylindre porte-blanchet et le diamètre nominal D1 du cylindre de contre-pression de façon à définir une différence de vitesse Δω = ω1 - w2 x D2/D1, toute différence de vitesse Δω étant du même signe sur toute la durée de l'étape de réglage ; et/ou
le procédé étant un procédé de réglage d'une presse rotative à bande comprenant le premier groupe imprimant et un deuxième groupe imprimant, le deuxième groupe imprimant comportant un cylindre porte-blanchet, ladite étape de réglage comprend le réglage de la vitesse angulaire d'impression ω1 du cylindre porte-blanchet du deuxième groupe imprimant par rapport à la vitesse angulaire d'impression ω2 du premier cylindre porte-blanchet du premier groupe imprimant de sorte que, sur au moins une partie de la durée de l'étape de réglage, le rapport ω 1/ω2 de ces vitesses angulaires soit différent du rapport D2/D1 entre le diamètre nominal D2 du premier cylindre porte-blanchet du premier groupe imprimant et le diamètre nominal D1 du cylindre porte-blanchet du deuxième groupe imprimant de façon à définir une différence de vitesse Δω = ω1 - ω2 x D2/D1, toute différence de vitesse Δω étant du même signe sur toute la durée de l'étape de réglage.

Dans le contexte de l'invention, on entend par vitesse angulaire d'un cylindre la vitesse de rotation du cylindre en radians par seconde (rad/s).

En réglant la vitesse angulaire de deux cylindres d'impression de manière à assurer une différence de vitesse de signe constant entre les deux cylindres, on obtient un déphasage croissant entre les deux cylindres.

Lorsque les deux cylindres correspondent à un cylindre porte plaque et à un cylindre porte blanchet portant un blanchet tubulaire, le déphasage croissant signifie un déplacement continu de l'image sur le blanchet, de façon à ce que de l'encre fraîche vienne résorber l'encre sèche. Le blanchet s'en trouve régulièrement nettoyé sur l'ensemble de sa surface.

Lorsque les deux cylindres correspondent à deux cylindres porte blanchet coopérants d'un même groupe imprimant, la différence de vitesse angulaire permet de compenser la différence entre les coefficients de débit des deux blanchets afin d'égaliser les couples moteur à fournir.

Lorsque les deux cylindres correspondent à deux cylindres porte blanchet de deux groupes imprimants différents, la différence de vitesse angulaire permet de maintenir la tension de la bande de papier entre les deux groupes imprimants à une valeur souhaitée.

Suivant des modes particuliers de réalisation, le procédé de réglage selon l'invention comprend une ou plusieurs des caractéristiques suivantes, prise(s) isolément ou suivant toutes les combinaisons techniquement possibles :
- le premier cylindre porte-blanchet et le cylindre porte-plaque étant en contact dans leur zone de contact pour la transmission d'une image à imprimer du cylindre porte-plaque vers le premier cylindre porte-blanchet, la différence de vitesse Δω entre le premier cylindre porte-blanchet et le cylindre porte-plaque est réglée de façon à obtenir un décalage circonférentiel monotone croissant ou monotone diminuant entre ces deux cylindres, évitant ainsi une accumulation locale d'encre et de poussière sur tout le pourtour du blanchet ;
- le cylindre de contre-pression est un deuxième cylindre porte-blanchet, la zone de contre-pression des deux cylindres porte-blanchet étant une zone de pincement d'une bande à imprimer, et dans lequel la différence de vitesse Δω entre ces deux cylindres porte-blanchet est réglée de sorte à réduire la différence entre le couple fourni par un moyen d'entraînement du premier cylindre porte-blanchet et le couple fourni par un moyen d'entraînement du deuxième cylindre porte-blanchet ;
- le premier groupe imprimant et le deuxième groupe imprimant étant deux groupes consécutifs, le premier cylindre porte-blanchet du premier groupe imprimant et le cylindre porte-blanchet du deuxième groupe imprimant étant adapté pour imprimer chacun une image partielle du même côté de la bande, la différence de vitesse Δω entre le premier cylindre porte-blanchet du premier groupe imprimant et le cylindre porte-blanchet du deuxième groupe imprimant est réglée de façon à maintenir constante, ou à régler à une valeur déterminée, la tension de la bande entre le premier groupe imprimant et le deuxième groupe imprimant ;

- les deux cylindres qui définissent la différence de vitesse Δω ont notamment le même diamètre nominal, et dans lequel on réalise la différence de vitesse Δω entre ces deux cylindres en entraînant les deux cylindres de manière à ce que, lorsque l'un des deux cylindres a effectué un nombre de consigne n de tours, n étant un nombre entier compris entre 1 et 5.000, l'autre cylindre a effectué soit n tours plus une valeur angulaire d'adaptation déterminée, soit n tours moins une valeur angulaire d'adaptation déterminée ;
- la valeur angulaire d'adaptation est déterminée empiriquement par observation, de préférence à l'aide de capteurs associés au(x) groupe(s) imprimant(s) ;
- pour la réalisation de la différence de vitesse Δω entre les deux cylindres porte-blanchet, la valeur angulaire d'adaptation est déterminée en fonction d'un coefficient de débit C1 associé au blanchet de l'un des deux cylindres porte-blanchet, et en fonction d'un coefficient de débit C2 associé au blanchet de l'autre cylindre porte-blanchet, chaque coefficient de débit indiquant le comportement d'acheminement du blanchet associé par rapport à une bande à imprimer ;
- la valeur angulaire d'adaptation est fonction de la différence entre le coefficient de débit C1 et le coefficient de débit C2 ;
- on réalise une différence de vitesse angulaire entre le premier cylindre porte-blanchet et le cylindre porte-plaque à l'aide d'une première valeur angulaire d'adaptation déterminée, et on réalise en même temps une différence de vitesse angulaire entre le premier cylindre porte-blanchet et le cylindre de contre-pression à l'aide d'une deuxième valeur angulaire d'adaptation déterminée, la deuxième valeur angulaire d'adaptation étant différente de la première valeur angulaire d'adaptation ;
- on réalise en même temps une différence de vitesse angulaire entre le cylindre porte-blanchet du deuxième groupe imprimant et le premier cylindre porte-blanchet du premier groupe imprimant à l'aide d'une troisième valeur angulaire d'adaptation déterminée, la troisième valeur angulaire d'adaptation étant différente de la première valeur angulaire d'adaptation et de la deuxième valeur angulaire d'adaptation ;
- la ou chaque valeur angulaire d'adaptation est comprise entre 2,5x10⁻⁶ et 2,5x10⁻⁵ radians, et est notamment de l'ordre de 5x10⁻⁶ radians et/ou correspond à une distance d'adaptation sur la circonférence du cylindre associé qui est située entre 0,5 µm et 5µm ;
- le cylindre porte-plaque est entraîné individuellement par son propre moteur, et dans lequel le premier cylindre porte-blanchet et le cylindre de contre-pression sont entraînés soit par un moteur commun, soit par deux moteurs individuels, la ou chaque différence de vitesse Δω étant obtenue par régulation de ces moteurs ;
- pendant l'impression, le ou chaque blanchet est fixé sur son cylindre porte-blanchet associé d'une manière immobile dans la direction circonférentielle par rapport au cylindre porte-blanchet ;
- |Δω| = |ω1 - w2 x D2 / D1| > 0 sur toute la durée de l'étape de réglage ;
- l'étape de réglage comporte au moins deux sous-étapes de réglage pendant lesquelles |Δω| > 0 et au moins une sous-étape synchrone pendant laquelle Δω = 0, et de préférence dans lequel deux sous-étapes de réglage délimitent l'étape de réglage ;

L'invention concerne aussi un dispositif de réglage de la vitesse angulaire d'un ou plusieurs cylindres d'impression dans une machine à imprimer, le dispositif étant apte à exécuter un procédé de réglage tel que défini ci-dessus.

En outre, l'invention se rapporte aussi à un logiciel de réglage de la vitesse angulaire d'un ou plusieurs cylindres d'impression dans une machine à imprimer, le logiciel étant apte à mettre en oeuvre un procédé de réglage tel que défini ci-dessus.

L'invention sera mieux comprise à la lecture de la description qui va suivre, donnée uniquement à titre d'exemple, et faite en se référant aux dessins annexés.
La figure 1 est une vue de côté d'une machine à imprimer dans laquelle est implémentée le procédé de réglage selon l'invention ;
La figure 2 est un schéma montrant la rotation effectuée par un premier cylindre lorsqu'un deuxième cylindre a effectué un tour entier ; et
La figure 3 donne trois exemples de variation dans le temps de la différence de vitesse angulaire entre deux cylindres selon l'invention.

La figure 1 illustre une machine à imprimer 10. Cette machine à imprimer 10 comprend trois groupes imprimants offset 1, 2 et 3. Chaque groupe imprimant sert à imprimer une image partielle d'une certaine couleur sur les deux faces d'une bande de papier 6 le parcourant.

Chaque groupe imprimant comprend quatre cylindres d'impression, à savoir un cylindre porte plaque supérieur ps, un cylindre porte blanchet supérieur bs, un cylindre porte blanchet inférieur bi, et un cylindre porte plaque inférieur pi. Le suffixe 1, 2 ou 3 du signe de référence d'un cylindre particulier indique son appartenance à l'un des trois groupes imprimants. Par exemple, le signe de référence bs2 désigne le cylindre porte blanchet supérieur du groupe imprimant 2. Dans l'exemple illustré à la figure 1, chaque cylindre d'impression de la machine à imprimer 10 a sensiblement le même diamètre D. Néanmoins, l'invention s'applique également à des machines à imprimer à cylindres d'impression de diamètres différents.

La zone de pincement de la bande de papier entre deux cylindres porte blanchet supérieur et inférieur est indiquée par la référence 5, la zone de contact entre un cylindre porte-plaque et un cylindre porte-blanchet par la référence 9, et le blanchet d'un cylindre porte blanchet par la référence 4.

Les cylindres porte plaque ps, pi sont pourvues d'une gorge transversale qui permet d'accrocher la plaque imprimante. Les cylindres porte blanchet bs, bi ne possèdent pas de gorge, un blanchet tubulaire étant emmanché et serré sur chaque cylindre porte blanchet.

Chaque blanchet 4 est complètement immobile dans la direction circonférentielle sur le cylindre porte blanchet associé. En d'autres termes, le blanchet 4 n'est pas décalé sur son cylindre porte blanchet lors de l'impression.

Chaque groupe imprimant 1, 2, 3 comprend en outre quatre moteurs M, chaque moteur M étant associé exclusivement à l'un des cylindres et servant à l'entraînement de ce cylindre. Dans une autre variante de l'invention non représentée, les deux cylindres porte blanchet bs, bi d'un groupe imprimant peuvent être entraînés par le même moteur, alors que chacun des deux cylindres porte plaque est entraîné par un moteur individuel.

La machine à imprimer 10 comprend aussi un dispositif de réglage 8, en général un dispositif électronique tel qu'un ordinateur. Ce dispositif de réglage 8 est relié aux moteurs M afin d'en régler le fonctionnement et ainsi la vitesse angulaire ω de chacun des cylindres d'impression.

Le dispositif de réglage 8 est aussi relié à une pluralité de capteurs 7, dont un est représenté sur la figure 1. Ces capteurs 7 mesurent différents paramètres d'impression, tels que la tension T1-2, T2-3, ou la largeur de la bande de papier 6, la distance entre les points de différentes couleurs imprimés par les différents groupes imprimants, ou encore les couples des moteurs M.

En général et de façon connue, lorsque la machine à imprimer 10 fonctionne en impression, le dispositif de réglage 8 veille à ce que tous les cylindres d'impression aient la même vitesse angulaire ω.

Or, selon l'invention, le dispositif de réglage 8 est aussi apte à introduire des différences de vitesse angulaire entre les cylindres. Pour le besoin de la présente description, les cylindres de la machine 10 sont considérés par ensembles de deux cylindres. Chaque ensemble étant constitué d'un premier et d'un deuxième cylindre.

L'exemple décrit ci-après se réfère à un premier et un deuxième cylindre de même diamètre nominal. Le diamètre nominal est fonction de la longueur d'impression. Pour des vitesses circonférentielles identiques, les deux cylindres ont des vitesses angulaires identiques, lorsqu'ils ont les mêmes diamètres nominaux.

Dans le cas où les premier et deuxième cylindres ont des diamètres nominaux différents l'un de l'autre, à vitesses circonférentielles identiques, la vitesse angulaire du premier cylindre est D2 / D1 la vitesse angulaire du deuxième cylindre, D1 étant le diamètre nominal du premier cylindre et D2 étant le diamètre nominal du deuxième cylindre (ω1 = ω2 x D2 / D1). Dans ce cas, la vitesse angulaire ω2 doit donc être multipliée par un facteur de correction FC= D2 / D1. De préférence, le facteur de correction répond au critère suivant FC= D2/D1 = p/q, où p ;q sont compris dans [1 ; 2 ; 3 ; 4 ; 5]. De préférence, également FC=D2/D1 ou D1/D2 étant égal à un nombre entier.

En réalité, les diamètres extérieurs réels des cylindres ne répondent pas dans tous les cas strictement à ces critères, le cylindre porte plaque ayant un diamètre légèrement différent du diamètre du cylindre porte blanchet. Dans ce cas, les nombres p et q sont le nombre de pages disposées sur la circonférence du cylindre concerné. Par exemple, dans le cas où le cylindre porte plaque comporte trois pages d'impression sur sa circonférence et le cylindre porte blanchet comporte deux pages d'impression, p=3 et q=2, soit FC=3/2.

Le dispositif de réglage est adapté pour régler les vitesses angulaires de manière à ce qu'un premier des cylindres d'impression tourne à une vitesse angulaire ω1 légèrement différente de la vitesse angulaire ω2 d'un deuxième des cylindres d'impression.

Un exemple de réalisation de cette différence de vitesse ω1 - ω2 = Δω est illustré par la figure 2. Sur un intervalle de temps T, le deuxième cylindre effectue un tour entier. Par conséquent, sa vitesse angulaire ω2 est de 2π / T. Sa vitesse circonférentielle associée est de V2 = 2πR / T, où R est le rayon du cylindre. Pendant le même temps T, le premier cylindre effectue un tour complet moins une distance Epsilon (ε). Cette distance Epsilon est un arc de cercle avec un angle α associé. La vitesse angulaire ω1 du premier cylindre est donc de (2π - α) / T, et sa vitesse circonférentielle V1 est de (2πR - ε) / T. L'angle α peut être qualifié de valeur angulaire d'adaptation.

En variante, on pourrait aussi régler les vitesses angulaires des deux cylindres de manière à ce que, pendant le temps T, le deuxième cylindre effectue toujours un tour entier, tandis que le premier cylindre effectue un tour complet plus un angle α (c'est-à-dire plus une distance Epsilon (ε)). De façon plus générale, on peut régler la vitesse angulaire de l'un ou des deux cylindres d'impression de manière à ce que, lorsque le deuxième cylindre a effectué un nombre n de tours, n étant un nombre entier compris entre 1 et 5.000, le premier cylindre a effectué soit n tours plus un angle alpha (α) déterminé, soit n tours moins un angle alpha (α) déterminé.

Le choix de la valeur alpha ou Epsilon sera différent en fonction de la nature des deux cylindres d'impression et du but recherché.

La figure 3 est une représentation de trois exemples différents de réglage dans le temps de la différence de vitesse angulaire Δω entre deux cylindres d'impression. Dans chacun de ces exemples, Δω est réglée pendant une étape de réglage d'une durée tₑ supérieure ou égale à six minutes. De préférence, la durée tₑ est identique à la durée du travail d'impression (« print-job »). Les graphes inférieurs de la figure 3 illustrent l'évolution dans le temps du déphasage angulaire Δα entre les deux cylindres, tandis que les graphes supérieurs illustrent l'évolution correspondante de Δω.

Selon le premier exemple référencé E1, Δω est constant durant toute l'étape de réglage, de sorte que l'évolution de Δα correspond à une droite. Selon le deuxième exemple référencé E2, l'évolution de Δω correspond à une courbe oscillante avec plusieurs maxima et minima. Ces deux exemples ont en commun que la valeur absolue |Δω| >0 sur toute la durée de l'étape de réglage.

Dans le troisième exemple référencé E3, une différence de vitesses |Δω| >0 est générée de façon périodique pendant des sous-étapes de réglage d'une durée q inférieure à tₑ. Chaque sous-étape de réglage est suivie d'une sous-étape synchrone où Δω est sensiblement égal à 0. Dans ce cas de figure, l'évolution de Δα prend la forme d'une suite de plateaux reliés par des pentes. Les pentes correspondent à des étapes de glissement circonférentiel entre les deux cylindres. De préférence, tel qu'illustré à la figure 3, la durée q et l'amplitude A de génération des différences de vitesse Δω sont toujours les mêmes. Néanmoins, il est envisageable de faire varier q et A d'une génération à l'autre. En outre, les différences de vitesse Δω peuvent aussi être générées de façon non périodique, et en particulier de façon aléatoire.

Aussi, de préférence, deux sous étapes de réglage délimitent l'étape de réglage. En d'autres termes, le début et la fin de l'étape de réglage coïncide avec une sous étape de réglage.

Les trois exemples de la figure 3 ont en commun que toute différence de vitesse Δω appliquée au cours de l'étape de réglage est toujours du même signe sur toute la durée tₑ de l'étape de réglage. Ainsi, au fil de l'étape de réglage, le déphasage Δα augmente ou reste constant, mais ne diminue jamais.

Les trois exemples de la figure 3 ne sont pas limitatifs. En effet, d'autres profils d'évolution de Δω sont envisageables.

### Premier mode de réalisation : Optimisation du nettoyage du blanchet

Dans un premier mode de réalisation, le premier et le deuxième cylindre pour lesquelles ont génère une différence de vitesse angulaire sont respectivement, au sein d'un même groupe imprimant, un cylindre porte blanchet et son cylindre porte plaque associé. Il peut par exemple s'agir des cylindres bs1 et ps1 du groupe imprimant 1, ou des cylindres bi3 et pi3 du groupe imprimant 3.

Le but ici est d'obtenir un nettoyage efficace du blanchet du cylindre porte blanchet. A cet effet, la valeur d'adaptation alpha α (ou Epsilon ε) est fixée à une valeur suffisamment élevée afin d'assurer un nettoyage efficace du blanchet. En même temps, la valeur d'alpha α (ou d'Epsilon) est fixée à une valeur suffisamment petite pour ne pas provoquer de perturbations de la qualité d'impression. Des expériences ont montrées que la plage préférée, notamment pour des cylindres de diamètre voisin de 400mm, pour alpha s'étend de 2.5x10⁻⁶ à 2.5x10⁻⁵ radians ce qui correspond à une plage d'Epsilon de 0,5 à 5 µm. De manière particulièrement préférée, alpha est de l'ordre de 5x10⁻⁶ radians par tour de cylindre, ce qui correspond à une valeur d'Epsilon ε de l'ordre de 1 µm par tour de cylindre. C'est surtout la valeur Epsilon qui est importante, la valeur alpha sera fonction du diamètre du cylindre.

Grâce à la différence de vitesse résultante entre le cylindre porte plaque et le cylindre porte blanchet, au fil de l'impression, l'image se déplace lentement sur la surface du blanchet ce qui élimine continuellement les poussières et l'encre séchée.

Il convient de noter que ce procédé de nettoyage est spécialement adapté pour un blanchet tubulaire. L'étape de réglage est appliquée suffisamment longtemps pour que le décalage circonférentiel entre les deux cylindres atteigne une valeur qui dépasse la taille circonférentielle de la gorge transversale du cylindre porte plaque. Un tel décalage ne serait pas tolérable si le blanchet était un blanchet discontinu, puisqu'il n'y aurait plus la superposition nécessaire entre la gorge du cylindre porte plaque et celle du cylindre porte blanchet.

### Deuxième mode de réalisation : Assurer une bonne superposition des images imprimées

Dans ce mode de réalisation, le premier cylindre correspond à un cylindre porte blanchet d'un premier groupe imprimant, et le deuxième cylindre correspond à un cylindre porte blanchet d'un deuxième groupe imprimant. Le premier cylindre porte un premier blanchet avec un coefficient de débit C1, tandis que le deuxième cylindre porte un deuxième blanchet avec un coefficient de débit C2.

Le but de ce mode de réalisation est de maintenir la tension régnant dans un segment S de bande de papier 6 situé entres deux groupes imprimants à une valeur désirée afin d'assurer une bonne superposition des images imprimées par chaque groupe imprimant. A cet effet, la valeur d'alpha (ou d'Epsilon) est choisie pour compenser la différence C1 - C2 entre les coefficients de débit des deux blanchets.

Par exemple, si le coefficient de débit d'un blanchet chiffre exactement l'écart de débit de papier sur un tour de cylindre par rapport au débit théorique, alors Epsilon = C1 - C2.

Avec la différence de vitesse résultante entre le cylindre porte blanchet du premier groupe imprimant et le cylindre porte blanchet du deuxième groupe imprimant, on compense la différence de comportement d'un blanchet à l'autre. Ainsi on arrive à maintenir la tension de la bande de papier entre deux groupes imprimant 1, 2, 3 à une valeur souhaitée. Bien entendu, une telle variation de la vitesse angulaire de cylindres porte blanchet d'un groupe imprimant à l'autre n'est possible qu'à condition que la vitesse angulaire des cylindres porte plaque reste égale entre tous les groupes imprimants. Sinon, il y aurait un décalage croissant entre les images imprimées par les différents groupes imprimant.

La machine à imprimer 10 illustré à la figure 1 comporte trois groupes imprimant 1, 2, 3. Dans ce contexte, il faudra calculer deux valeurs d'Epsilon (ou d'alpha). Une valeur Epsilon 1 sera calculée pour régler la tension T1-2 de la bande de papier 6 entre le premier groupe imprimant 1 et le deuxième groupe imprimant 2. Une valeur Epsilon 2 sera calculée pour régler la tension T2-3 de la bande de papier 6 entre le deuxième groupe imprimant 2 et le troisième groupe imprimant 3.

De préférence, Epsilon 1 et Epsilon 2 sont calculés selon les équations suivantes : $Epsilon 1 = Cm ⁢ 1 - Cm ⁢ 2 ;$ $Epsilon 2 = Cm ⁢ 2 - Cm ⁢ 3 ;$
Où Cm1 correspond à la moyenne arithmétique des coefficients de débit des deux blanchets du groupe imprimant 1, Cm2 correspond à la moyenne arithmétique des coefficients de débit des deux blanchets du groupe imprimant 2, et Cm3 correspond à la moyenne arithmétique des coefficients de débit des deux blanchets du groupe imprimant 3.

Epsilon 1 est alors appliqué à la vitesse angulaire des cylindres bs2 et bi2, et Epsilon 2 est appliqué à la vitesse angulaire des cylindres bs3 et bi3. Ainsi, lorsque les cylindres bs1 et bi1 effectuent un tour entier, les cylindres bs2 et bi2 effectuent un tour entier moins Epsilon 1, et les cylindres bs3 et bi3 effectuent un tour entier moins Epsilon 2. En d'autres termes, les deux cylindres porte blanchet du groupe imprimant 1 tournent alors à une première vitesse ωb1, les deux cylindres porte blanchet du groupe imprimant 2 tournent à une vitesse ωb2 légèrement inférieure à ωb1, et les deux cylindres porte blanchet du groupe imprimant 3 tournent à une vitesse ωb3 légèrement inférieure à ωb1 et différente de ωb2. Epsilon peut être positif ou négatif selon les caractéristiques des blanchets.

### Troisième mode de réalisation : Permettre l'utilisation de moteurs moins puissants

Dans ce mode de réalisation, le premier et le deuxième cylindre correspondent respectivement au cylindre porte blanchet supérieur et au cylindre porte blanchet inférieur d'un même groupe imprimant. Le premier cylindre porte un premier blanchet avec un coefficient de débit C1, tandis que le deuxième cylindre porte un deuxième blanchet avec un coefficient de débit C2. Il peut par exemple s'agir des cylindres bs2 et bi2 du groupe imprimant 2, ou des cylindres bs3 et bi3 du groupe imprimant 3.

Le but ici est d'optimiser la répartition des couples moteurs à l'intérieur du même groupe imprimant. A cet effet, la valeur d'Epsilon est choisie pour compenser la différence C1 - C2 entre les coefficients de débit des deux blanchets.

Par exemple, si le coefficient de débit d'un blanchet représente exactement l'écart de débit de papier sur un tour de cylindre par rapport au débit théorique, alors Epsilon = C1 - C2.

Avec la légère différence de vitesse résultante entre le cylindre porte blanchet supérieur et le cylindre porte blanchet inférieur, la différence de comportement d'un blanchet à l'autre est compensée. Ainsi, les couples Ks, Ki des moteurs des cylindres porte blanchet d'un même groupe imprimant sont égalisées.

### Considérations générales

Même si les trois modes de réalisation ont été décrits séparément, ces trois modes peuvent aussi être combinés de diverses façons.

Par exemple, on pourrait combiner le premier mode avec le troisième, afin d'obtenir un nettoyage des blanchets et simultanément une égalisation des couples moteur. Il est aussi possible d'appliquer tous les trois modes en même temps.

Dans le cas d'une combinaison d'au moins deux modes de réalisation, il est avantageux de définir une valeur epsilon seuil.

Pour le premier mode de réalisation une valeur epsilon seuil minimale est définie, qui garantit le bon nettoyage des blanchets. Dans ce cas, dans un premier temps, les valeurs epsilon sont déterminées pour chaque ensemble de cylindres selon les procédés ci-dessus. Dans un deuxième temps, pour chaque ensemble de cylindres, il est vérifié si la valeur epsilon associée est située au dessus de la valeur epsilon seuil minimale. Si l'une des valeurs epsilon est située en dessous de la valeur epsilon seuil minimale, la ou chaque valeur epsilon située en dessous de cette valeur epsilon seuil est augmentée. Dans ce cas, de préférence, toutes les valeurs epsilon sont augmentées de la même valeur et suffisamment de façon à ce qu'aucune valeur epsilon n'est situé en dessous de la valeur epsilon seuil minimale.

De même, une valeur epsilon seuil maximale peut être définie, qui correspond à une différence de vitesse à partir de laquelle on observe un doublage entre deux groupes imprimants. Lorsque toutes les valeurs epsilon ont été établies selon l'un ou plusieurs des procédés ci-dessus, il est vérifié si une des valeurs epsilon est située au-dessus de la valeur epsilon seuil maximale. Si ceci est le cas, la ou chaque valeur epsilon située au-dessus de la valeur epsilon seuil maximale est diminuée de façon à être égale ou inférieure à la valeur epsilon seuil maximale. De préférence, toutes les valeurs epsilon sont diminuées de la même valeur et suffisamment de façon à ce qu'aucune valeur epsilon soit située au dessus de la valeur epsilon seuil maximale.

Les calculs d'Epsilon ci-dessus sont donnés à titre d'exemple, d'autres façons de calculer Epsilon étant envisageables. De préférence, ces calculs sont effectués par le dispositif de réglage 8.

Il est aussi possible d'arriver à la différence de vitesse angulaire appropriée par d'autres moyens que par le calcul d'une ou plusieurs valeurs Epsilon. En effet, les vitesses angulaires des cylindres pourraient aussi être ajustées manuellement par l'opérateur de façon à réduire ou à supprimer les défauts constatés. L'opérateur pourrait par exemple ajuster les vitesses angulaires jusqu'à la disparition du phénomène du « dot vanishing », et/ou jusqu'à l'obtention de la bonne tension du segment S de bande de papier entre deux groupes imprimants, et/ou jusqu'à l'égalisation des couples fournis par les moteurs d'un même groupe.

Le procédé selon l'invention modifie la tension mécanique de la bande entre deux groupes imprimant de telle sorte à ce que cette tension se rapproche de la tension mécanique de la bande entre deux autres groupes imprimant, en particulier en l'augmentant ou en la diminuant.

Les vitesses angulaires ou les valeurs epsilon pourraient aussi être ajustées automatiquement par le dispositif de réglage 8, à l'aide de capteurs, tels que le capteur 7. Ces capteurs peuvent mesurer la tension T1-2, T2-3 de la bande 6 entre les différents groupes imprimants 1, 2, 3. Ils peuvent aussi mesurer la largeur de la bande 6 entre les différents groupes imprimants 1, 2, 3, ou les distances entre les points de différentes couleurs imprimés par les différents groupes imprimants 1, 2, 3. Les capteurs pourraient aussi mesurer les couples des moteurs M ou la taille des points imprimés.

## Revendications

1. Procédé de réglage d'un premier groupe imprimant (1) du type comprenant :
- un cylindre porte-plaque (ps1) ;
- un premier cylindre porte-blanchet (bs1) adapté pour porter un blanchet tubulaire (4) et définissant une zone de contact (9) avec le cylindre porte-plaque (ps1) ;
- un cylindre de contre-pression (bi1) définissant une zone de contre-pression (5) avec le premier cylindre porte-blanchet (bs1),
le procédé comprenant, lorsque le premier groupe imprimant (1) fonctionne en impression, une étape de réglage d'une durée (tₑ) supérieure ou égale à six minutes de la vitesse angulaire d'impression ω1 du premier cylindre porte-blanchet (bs1) par rapport à là vitesse angulaire d'impression w2 du cylindre porte-plaque (ps1) de sorte que, sur au moins une partie de la durée de l'étape de réglage, le rapport ω1/ω2 de ces vitesses angulaires soit différent du rapport D2/D1 entre le diamètre nominal D2 du cylindre porte-plaque (ps1) et le diamètre nominal D1 du premier cylindre porte-blanchet (bs1) de façon à définir une différence de vitesse Δω = ω1 - w2 × D2/D1, toute différence de vitesse Δω étant du même signe sur toute la durée (tₑ) de l'étape de réglage.

2. Procédé selon la revendication 1, ladite étape de réglage comprenant le réglage de la vitesse angulaire d'impression ω1 du cylindre de contre-pression (bi1) par rapport à la vitesse angulaire d'impression w2 du premier cylindre porte-blanchet (bs1) de sorte que, sur au moins une partie de la durée de l'étape de réglage, le rapport ω1/ω2 de ces vitesses angulaires soit différent du rapport D2/D1 entre le diamètre nominal D2 du premier cylindre porte-blanchet (bs1) et le diamètre nominal D1 du cylindre de contre-pression (bi1) de façon à définir une différence de vitesse Δω = ω1 - w2 × D2/D1, toute différence de vitesse Δω étant du même signe sur toute la durée (tₑ) de l'étape de réglage ; et/ou
le procédé étant un procédé de réglage d'une presse rotative (10) à bande (6) comprenant le premier groupe imprimant (1) et un deuxième groupe imprimant (2), le deuxième groupe imprimant comportant un cylindre porte-blanchet (bs2), ladite étape de réglage comprenant le réglage de la vitesse angulaire d'impression ω1 du cylindre porte-blanchet (bs2) du deuxième groupe imprimant (2) par rapport à la vitesse angulaire d'impression w2 du premier cylindre porte-blanchet (bs1) du premier groupe imprimant (1) de sorte que, sur au moins une partie de la durée de l'étape de réglage, le rapport ω1/ω2 de ces vitesses angulaires soit différent du rapport D2/D1 entre le diamètre nominal D2 du premier cylindre porte-blanchet (bs1) du premier groupe imprimant (1) et le diamètre nominal D1 du cylindre porte-blanchet (bs2) du deuxième groupe imprimant (2) de façon à définir une différence de vitesse Δω = ω1 - w2 x D2/D1, toute différence de vitesse Δω étant du même signe sur toute la durée (tₑ) de l'étape de réglage.

3. Procédé selon la revendication 1 ou 2, dans lequel, le premier cylindre porte-blanchet (bs1) et le cylindre porte-plaque (ps1) étant en contact dans leur zone de contact (9) pour la transmission d'une image à imprimer du cylindre porte-plaque (ps1) vers le premier cylindre porte-blanchet (bs1), la différence de vitesse Δω entre le premier cylindre porte-blanchet (bs1) et le cylindre porte-plaque (ps1) est réglée de façon à obtenir un décalage circonférentiel monotone croissant ou monotone diminuant entre ces deux cylindres, évitant ainsi une accumulation locale d'encre et de poussière sur tout le pourtour du blanchet.

4. Procédé selon la revendication 2 ou 3, dans lequel le cylindre de contre-pression est un deuxième cylindre porte-blanchet (bi1), la zone de contre-pression des deux cylindres porte-blanchet étant une zone de pincement (5) d'une bande (6) à imprimer, et dans lequel la différence de vitesse Δω entre ces deux cylindres porte-blanchet est réglée de sorte à réduire la différence entre le couple (Ks) fourni par un moyen d'entraînement (M) du premier cylindre porte-blanchet (bs1) et le couple (Ki) fourni par un moyen d'entraînement (M) du deuxième cylindre porte-blanchet (bi1).

5. Procédé selon l'une des revendications 2 à 4, dans lequel, le premier groupe imprimant (1) et le deuxième groupe imprimant (2) étant deux groupes consécutifs, le premier cylindre porte-blanchet (bs1) du premier groupe imprimant (1) et le cylindre porte-blanchet (bs2) du deuxième groupe imprimant (2) étant adapté pour imprimer chacun une image partielle du même côté de la bande (6), la différence de vitesse Δω entre le premier cylindre porte-blanchet (bs1) du premier groupe imprimant (1) et le cylindre porte-blanchet (bs2) du deuxième groupe imprimant (2) est réglée de façon à maintenir constante, ou à régler à une valeur déterminée, la tension (T1-2) de la bande (6) entre le premier groupe imprimant (1) et le deuxième groupe imprimant (2).

6. Procédé selon l'une quelconque des revendications précédentes, dans lequel les deux cylindres qui définissent la différence de vitesse Δω ont notamment le même diamètre nominal (D2 = D1), et dans lequel on réalise la différence de vitesse Δω entre ces deux cylindres en entraînant les deux cylindres de manière à ce que, lorsque l'un des deux cylindres a effectué un nombre de consigne n de tours, n étant un nombre entier compris entre 1 et 5.000, l'autre cylindre a effectué soit n tours plus une valeur angulaire d'adaptation (α) déterminée, soit n tours moins une valeur angulaire d'adaptation (α) déterminée.

7. Procédé selon la revendication 6, dans lequel la valeur angulaire d'adaptation (α) est déterminée empiriquement par observation, de préférence à l'aide de capteurs (7) associés au(x) groupe(s) imprimant(s).

8. Procédé selon la revendication 6 en combinaison avec la revendication 4 ou 5, dans lequel, pour la réalisation de la différence de vitesse Δω entre les deux cylindres porte-blanchet, la valeur angulaire d'adaptation (α) est déterminée en fonction d'un coefficient de débit C1 associé au blanchet (4) de l'un des deux cylindres porte-blanchet, et en fonction d'un coefficient de débit C2 associé au blanchet de l'autre cylindre porte-blanchet, chaque coefficient de débit indiquant le comportement d'acheminement du blanchet associé par rapport à une bande à imprimer (6).

9. Procédé selon la revendication 8, dans lequel la valeur angulaire d'adaptation (α) est fonction de la différence entre le coefficient de débit C1 et le coefficient de débit C2.

10. Procédé selon l'une des revendications 6 à 9, dans lequel on réalise une différence de vitesse angulaire entre le premier cylindre porte-blanchet (bs1) et le cylindre porte-plaque (ps1) à l'aide d'une première valeur angulaire d'adaptation (α1) déterminée, et on réalise en même temps une différence de vitesse angulaire entre le premier cylindre porte-blanchet (bs1) et le cylindre de contre-pression (bi1) à l'aide d'une deuxième valeur angulaire d'adaptation (α2) déterminée, la deuxième valeur angulaire d'adaptation (α2) étant différente de la première valeur angulaire d'adaptation (α1).

11. Procédé selon la revendication 10 en combinaison avec la revendication 5, dans lequel on réalise en même temps une différence de vitesse angulaire entre le cylindre porte-blanchet (bs2) du deuxième groupe imprimant (2) et le premier cylindre porte-blanchet (bs1) du premier groupe imprimant (1) à l'aide d'une troisième valeur angulaire d'adaptation (α3) déterminée, la troisième valeur angulaire d'adaptation (α3) étant différente de la première valeur angulaire d'adaptation (α1) et de la deuxième valeur angulaire d'adaptation (α2).

12. Procédé selon l'une quelconque des revendications 6 à 11, dans lequel la ou chaque valeur angulaire d'adaptation (α, α1, α2, α3) est comprise entre 2,5x10⁻⁶ et 2,5x10⁻⁵ radians, et est notamment de l'ordre de 5x10⁻⁶ radians et/ou correspond à une distance d'adaptation (ε) sur la circonférence du cylindre associé qui est située entre 0,5 µm et 5µm.

13. Procédé selon l'une quelconque des revendications précédentes, dans lequel le cylindre porte-plaque (ps1) est entraîné individuellement par son propre moteur (M), et dans lequel le premier cylindre porte-blanchet (bs1) et le cylindre de contre-pression (bi1) sont entraînés soit par un moteur commun, soit par deux moteurs individuels (M), la ou chaque différence de vitesse Δω étant obtenue par régulation de ces moteurs.

14. Procédé selon l'une quelconque des revendications précédentes, dans lequel, pendant l'impression, le ou chaque blanchet (4) est fixé sur son cylindre porte-blanchet (bs1) associé d'une manière immobile dans la direction circonférentielle par rapport au cylindre porte-blanchet.

15. Procédé selon l'une quelconque des revendication 1 à 14, dans lequel |Δω| = |ω1 - ω2 x D2 / D1| > 0 sur toute la durée de l'étape de réglage.

16. Procédé selon l'une quelconque des revendications 1 à 14, dans lequel l'étape de réglage comporte au moins deux sous-étapes de réglage pendant lesquelles |Δω| > 0 et au moins une sous-étape synchrone pendant laquelle Δω = 0, et de préférence dans lequel deux sous-étapes de réglage délimitent l'étape de réglage.

17. Dispositif (8) de réglage de la vitesse angulaire d'un ou plusieurs cylindres d'impression dans une machine à imprimer (10), le dispositif (8) étant apte à exécuter un procédé selon l'une quelconque des revendications précédentes.

18. Logiciel de réglage de la vitesse angulaire d'un ou plusieurs cylindres d'impression dans une machine à imprimer (10), le logiciel étant apte à mettre en oeuvre un procédé selon l'une quelconque des revendications 1 à 16.

## Patentansprüche

1. Verfahren zum Regeln eines ersten Druckwerks (1) des Typs, aufweisend:
- einen Plattenzylinder (ps1),
- einen ersten Drucktuchzylinder (bs1), welcher dazu eingerichtet ist, ein röhrenförmiges Drucktuch (4) zu tragen, und welcher einen Kontaktbereich (9) mit dem Plattenzylinder (ps1) definiert,
- einen Gegendruckzylinder (bi1), welcher einen Gegendruckbereich (5) mit dem ersten Drucktuchzylinder (bs1) definiert,
wobei das Verfahren aufweist, wenn das erste Druckwerk (1) druckend arbeitet, einen Schritt, von einer Dauer (tₑ), welche größer oder gleich sechs Minuten ist, des Regelns der Winkelgeschwindigkeit zum Drucken ω1 des ersten Drucktuchzylinders (bs1) relativ zur Winkelgeschwindigkeit zum Drucken ω2 des Plattenzylinders (ps1), so dass über wenigstens einen Teil der Dauer des Schritts des Regelns das Verhältnis ω1/ω2 dieser Winkelgeschwindigkeiten verschieden ist von dem Verhältnis D2/D1 zwischen dem nominellen Durchmesser D2 des Plattenzylinders (ps1) und dem nominellen Durchmesser D1 des ersten Drucktuchzylinders (bs1), um eine Geschwindigkeitsdifferenz Δω = ω1 - ω2 x D2/D1 zu definieren, wobei jede Geschwindigkeitsdifferenz Δω über die gesamte Dauer (tₑ) des Schritts des Regelns das gleiche Vorzeichen hat.

2. Verfahren gemäß Anspruch 1, wobei der Schritt des Regelns aufweist das Regeln der Winkelgeschwindigkeit zum Drucken ω1 des Gegendruckzylinders (bi1) relativ zur Winkelgeschwindigkeit zum Drucken ω2 des ersten Drucktuchzylinders (bs1), so dass über wenigstens einen Teil der Dauer des Schritts des Regelns das Verhältnis ω1/ω2 dieser Winkelgeschwindigkeiten verschieden ist von dem Verhältnis D2/D1 zwischen dem nominellen Durchmesser D2 des ersten Drucktuchzylinders (bs1) und dem nominellen Durchmesser D1 des Gegendruckzylinders (bi1), um eine Geschwindigkeitsdifferenz Δω = ω1 - ω2 x D2/D1 zu definieren, wobei jede Geschwindigkeitsdifferenz Δω über die gesamte Dauer (tₑ) des Schritts des Regelns das gleiche Vorzeichen hat, und/oder
wobei das Verfahren ein Verfahren ist des Regelns einer Bahn-(6)-Rotationsdruckmaschine (10), aufweisend das erste Druckwerk (1) und ein zweites Druckwerk (2), wobei das zweite Druckwerk einen Drucktuchzylinder (bs2) aufweist, wobei der Schritt des Regelns aufweist das Regeln der Winkelgeschwindigkeit zum Drucken ω1 des Drucktuchzylinder (bs2) des zweiten Druckwerks (2) relativ zur Winkelgeschwindigkeit zum Drucken ω2 des ersten Drucktuchzylinders (bs1) des ersten Druckwerks (1), so dass über wenigstens einen Teil der Dauer des Schritts des Regelns das Verhältnis ω1/ω2 dieser Winkelgeschwindigkeiten verschieden ist von dem Verhältnis D2/D1 zwischen dem nominellen Durchmesser D2 des ersten Drucktuchzylinders (bs1) des ersten Druckwerks (1) und dem nominellen Durchmesser D1 des Drucktuchzylinders (bs2) des zweiten Druckwerks (2), um eine Geschwindigkeitsdifferenz Δω = ω1 - ω2 x D2/D1 zu definieren, wobei jede Geschwindigkeitsdifferenz Δω über die gesamte Dauer (tₑ) des Schritts des Regelns das gleiche Vorzeichen hat.

3. Verfahren gemäß Anspruch 1 oder 2, bei welchem, wobei der erste Drucktuchzylinder (bs1) und der Plattenzylinder (ps1) in ihrem Kontaktbereich (9) im Kontakt sind für die Übertragung eines zu druckenden Bildes von dem Plattenzylinder (ps1) in Richtung hin zu dem ersten Drucktuchzylinder (bs1), die Geschwindigkeitsdifferenz Δω zwischen dem ersten Drucktuchzylinder (bs1) und dem Plattenzylinder (ps1) geregelt wird, um einen monoton steigenden oder monoton abnehmenden Umfangsversatz zwischen den beiden Zylindern zu erreichen, wobei auf diese Weise eine lokale Akkumulation von Tinte und von Staub auf dem ganzen Umfang des Drucktuchs vermieden wird.

4. Verfahren gemäß Anspruch 2 oder 3, bei welchem der Gegendruckzylinder ein zweiter Drucktuchzylinder (bi1) ist, wobei der Gegendruckbereich der zwei Drucktuchzylinder ein Klemmbereich (5) einer zu bedruckenden Bahn (6) ist, und bei welchem die Geschwindigkeitsdifferenz Δω zwischen den zwei Drucktuchzylindern geregelt wird, um die Differenz zwischen dem Drehmoment (Ks), welches durch ein Antriebsmittel (M) des ersten Drucktuchzylinders (bs1) bereitgestellt ist, und dem Drehmoment (Ki) zu reduzieren, welches durch ein Antriebsmittel (M) des zweiten Drucktuchzylinders (bi1) bereitgestellt ist.

5. Verfahren gemäß einem der Ansprüche 2 bis 4, bei welchem, wobei das erste Druckwerk (1) und das zweite Druckwerk (2) aufeinanderfolgende Gruppen sind, wobei der erste Drucktuchzylinder (bs1) des ersten Druckwerks (1) und der Drucktuchzylinder (bs2) des zweiten Druckwerks (2) dazu eingerichtet sind, dass jeder ein Teilbild derselben Seite der Bahn (6) druckt, die Geschwindigkeitsdifferenz Δω zwischen dem ersten Drucktuchzylinder (bs1) des ersten Druckwerks (1) und dem Drucktuchzylinder (bs2) des zweiten Druckwerks (2) geregelt wird, um die Spannung (T1-2) der Bahn (6) zwischen dem ersten Druckwerk (1) und dem zweiten Druckwerk (2) konstant zu halten oder auf einen bestimmten Wert zu regeln.

6. Verfahren gemäß irgendeinem der vorhergehenden Ansprüche, bei welchem die zwei Zylinder, welche die Geschwindigkeitsdifferenz Δω definieren, insbesondere den gleichen nominellen Durchmesser (D2 = D1) haben und bei welchem die Geschwindigkeitsdifferenz Δω zwischen den zwei Zylindern realisiert wird durch Antreiben der zwei Zylinder auf eine Weise, dass, wenn einer der zwei Zylinder eine vorgeschriebene Anzahl von Umdrehungen n verrichtet hat, wobei n eine zwischen 1 und 5000 liegende ganze Zahl ist, der andere Zylinder entweder n Umdrehungen plus einen bestimmten Winkelwert zur Anpassung (α) verrichtet hat oder n Umdrehungen minus einen bestimmten Winkelwert zur Anpassung (α) verrichtet hat.

7. Verfahren gemäß Anspruch 6, bei welchem der Winkelwert zur Anpassung (α) empirisch durch Beobachten ermittelt wird, vorzugsweise mit Hilfe der Sensoren (7), welche zu dem (den) Druckwerk(en) zugehörig sind.

8. Verfahren gemäß Anspruch 6 in Kombination mit Anspruch 4 oder 5, bei welchem zur Realisierung der Geschwindigkeitsdifferenz Δω wischen den zwei Drucktuchzylindern der Winkelwert zur Anpassung (α) ermittelt wird in Abhängigkeit von einem Durchsatzfaktor C1, welcher zum Drucktuch (4) eines der zwei Drucktuchzylinder gehört, und in Abhängigkeit von einem Durchsatzfaktor C2, welcher zum Drucktuch des anderen Drucktuchzylinders gehört, wobei jeder Durchsatzkoeffizient das Förderverhalten des zugehörigen Drucktuchs anzeigt relativ zu einer zu bedruckenden Bahn (6).

9. Verfahren gemäß Anspruch 8, bei welchem der Winkelwert zur Anpassung (α) abhängig ist von der Differenz zwischen dem Durchsatzfaktor C1 und dem Durchsatzfaktor C2.

10. Verfahren gemäß einem der Ansprüche 6 bis 9, bei welchem eine Winkelgeschwindigkeitsdifferenz zwischen dem ersten Drucktuchzylinder (bs1) und dem Plattenzylinder (ps1) realisiert wird mit Hilfe eines bestimmten ersten Winkelwerts zur Anpassung (α1) und zur gleichen Zeit eine Winkelgeschwindigkeitsdifferenz zwischen dem ersten Drucktuchzylinder (bs1) und dem Gegendruckzylinder (bi1) realisiert wird mit Hilfe eines bestimmten zweiten Winkelwerts zur Anpassung (α2), wobei der zweite Winkelwert zur Anpassung (α2) vom ersten Winkelwert zur Anpassung (α1) verschieden ist.

11. Verfahren gemäß Anspruch 10 in Kombination mit Anspruch 5, bei welchem zur gleichen Zeit eine Winkelgeschwindigkeitsdifferenz zwischen dem Drucktuchzylinder (bs2) des zweiten Druckwerks (2) und dem ersten Drucktuchzylinder (bs1) des ersten Druckwerks (1) realisiert wird mit Hilfe eines bestimmten dritten Winkelwerts zur Anpassung (α3), wobei der dritte Winkelwert zur Anpassung (α3) vom ersten Winkelwert zur Anpassung (α1) und vom zweiten Winkelwert zur Anpassung (α2) verschieden ist.

12. Verfahren gemäß irgendeinem der Ansprüche 6 bis 11, bei welchem der oder jeder Winkelwert zur Anpassung (α, α1, α2, α3) zwischen 2,5x10⁻⁶ und 2,5x10⁻⁵ Radiant liegt und insbesondere die Höhe von 5x10⁻⁶ Radiant hat und/oder zu einer Distanz zur Anpassung (ε) an dem Umfang des zugehörigen Zylinders korrespondiert, welche zwischen 0,5µm und 5µm liegt.

13. Verfahren gemäß irgendeinem der vorhergehenden Ansprüche, bei welchem der Plattenzylinder (ps1) einzeln angetrieben ist durch seinen eigenen Motor (M) und bei welchem der erste Drucktuchzylinder (bs1) und der Gegendruckzylinder (bi1) angetrieben sind entweder durch einen gemeinsamen Motor oder durch zwei einzelne Motoren (M), wobei die oder jede Geschwindigkeitsdifferenz Δω durch Regelung der Motoren erreicht wird.

14. Verfahren gemäß einem der vorhergehenden Ansprüche, bei welchem während des Drucks das oder jedes Drucktuch (4) auf seinem zugehörigen Drucktuchzylinder (bs1) auf unbewegliche Art in der Umfangsrichtung relativ zum Drucktuchzylinder fixiert ist.

15. Verfahren gemäß irgendeinem der Ansprüche 1 bis 14, bei welchem über die gesamte Dauer des Schritts des Regelns |Δω|=|ω**1 -** ω**2** × **D2/D1|>0** ist.

16. Verfahren gemäß irgendeinem der Ansprüche 1 bis 14, bei welchem der Schritt des Regelns wenigstens zwei Unterschritte des Regelns, bei welchen |Δω|>**0** ist, und wenigstens einen synchronen Unterschritt aufweist, bei welchem |Δω|=**0** ist, und bei welchem vorzugsweise zwei Unterschritte des Regelns den Schritt des Regelns begrenzen.

17. Vorrichtung (8) zum Regeln der Winkelgeschwindigkeit eines oder mehrerer Druckzylinder in einer Druckmaschine (10), wobei die Vorrichtung dazu eingerichtet ist, ein Verfahren gemäß irgendeinem der vorhergehenden Ansprüche durchzuführen.

18. Software zum Regeln der Winkelgeschwindigkeit eines oder mehrerer Druckzylinder in einer Druckmaschine (10), wobei die Software dazu eingerichtet ist, ein Verfahren gemäß irgendeinem der Ansprüche 1 bis 16 umzusetzen.

## Claims

1. Method for regulating a first printing unit (1) of the type comprising:
- a plate cylinder (ps1);
- a first blanket cylinder (bis1) which is suitable for carrying a tubular blanket (4) and which defines a region of contact (9) with the plate cylinder (ps1) ;
- an impression cylinder (bi1) defining a region of counter-pressure (5) with the first blanket cylinder (bs1),
the method comprising, when the first printing unit (1) is printing, a regulating step of a duration (tₑ) greater than or equal to six minutes in respect of the angular printing velocity ω1 of the first blanket cylinder (bs1) relative to the angular printing velocity ω2 of the plate cylinder (ps1) so that, for at least part of the duration of the regulating step, the ratio ω1/ω2 of those angular velocities is different from the ratio D2/D1 between the nominal diameter D2 of the plate cylinder (ps1) and the nominal diameter D1 of the first blanket cylinder (bs1) in order to define a difference in velocity Δω = ω1 - w2 x D2/D1, any difference in velocity Δω being of the same sign throughout the entire duration (tₑ) of the regulating step.

2. The method of claim 1, wherein said regulating step includes the regulation of the angular printing velocity ω1 of the impression cylinder (bi1) relative to the angular printing velocity ω2 of the first blanket cylinder (bs1) so that, for at least part of the duration of the regulating step, the ratio ω1/ω2 of those angular velocities is different from the ratio D2/D1 between the nominal diameter D2 of the first blanket cylinder (bs1) and the nominal diameter D1 of the impression cylinder (bi1) in order to define a difference in velocity Δω = ω1 - ω2 x D2/D1, any difference in velocity Δω being of the same sign throughout the entire duration (tₑ) of the regulating step ; and/or
the method being a method for regulating a rotary press (10) with web (6) comprising the first printing unit (1) and a second printing unit (2), the second printing unit comprising a blanket cylinder (bs2), the said regulating step comprising the regulation of the angular printing velocity ω1 of the blanket cylinder (bs2) of the second printing unit (2) relative to the angular printing velocity ω2 of the first blanket cylinder (bs1) of the first printing unit (1) so that, for at least part of the duration of the regulating step, the ratio ω1/ω2 of those angular velocities is different from the ratio D2/D1 between the nominal diameter D2 of the first blanket cylinder (bs1) of the first printing unit (1) and the nominal diameter D1 of the blanket cylinder (bs2) of the second printing unit (2) in order to define a difference in velocity Δω = ω1 - ω2 x D2/D1, any difference in velocity Δω being of the same sign throughout the entire duration (tₑ) of the regulating step.

3. Method according to claim 1 or 2, wherein, the first blanket cylinder (bs1) and the plate cylinder (ps1) being in contact in their contact region (9) for the transmission of an image to be printed from the plate cylinder (ps1) to the first blanket cylinder (bs1), the difference in velocity Δω between the first blanket cylinder (bs1) and the plate cylinder (ps1) is regulated in such a manner as to obtain an increasing monotonic or decreasing monotonic circumferential shift between those two cylinders, thus avoiding a local accumulation of ink and dust over the entire periphery of the blanket.

4. Method according to claim 2 or 3, wherein the impression cylinder is a second blanket cylinder (bi1), the counter-pressure region of the two blanket cylinders being a region (5) for nipping a web (6) to be printed, and wherein the difference in velocity Δω between those two blanket cylinders is regulated in such a manner as to reduce the difference between the torque (Ks) provided by a drive means (M) of the first blanket cylinder (bs1) and the torque (Ki) provided by a drive means (M) of the second blanket cylinder (bi1).

5. Method according to any one of claims 2 to 4, wherein, the first printing unit (1) and the second printing unit (2) being two consecutive units and the first blanket cylinder (bs1) of the first printing unit (1) and the blanket cylinder (bs2) of the second printing unit (2) being suitable for each printing a partial image on the same side of the web (6), the difference in velocity Δω between the first blanket cylinder (bs1) of the first printing unit (1) and the blanket cylinder (bs2) of the second printing unit (2) is regulated in such a manner as to keep constant, or to regulate to a predetermined value, the tension (T1-2) of the web (6) between the first printing unit (1) and the second printing unit (2).

6. Method according to any one of the preceding claims, wherein the two cylinders which define the difference in velocity Δω have, in particular, the same nominal diameter (D2 = D1), and wherein the difference in velocity Δω between those two cylinders is brought about by driving the two cylinders in such a manner that, when one of the two cylinders has performed a set number n of rotations, n being an integer from 1 to 5000, the other cylinder has performed either n rotations plus a predetermined angular adaptation value (α), or n rotations minus a predetermined angular adaptation value (α).

7. Method according to claim 6, wherein the angular adaptation value (α) is determined empirically by observation, preferably using sensors (7) associated with the printing unit(s).

8. Method according to claim 6 in combination with claim 4 or 5, wherein, in order to bring about the difference in velocity Δω between the two blanket cylinders, the angular adaptation value (α) is determined as a function of a feed coefficient C1 associated with the blanket (4) of one of the two blanket cylinders, and as a function of a feed coefficient C2 associated with the blanket of the other blanket cylinder, each feed coefficient indicating the guiding behaviour of the associated blanket relative to a web (6) to be printed.

9. Method according to claim 8, wherein the angular adaptation value (α) is a function of the difference between the feed coefficient C1 and the feed coefficient C2.

10. Method according to any one of claims 6 to 9, wherein a difference in angular velocity between the first blanket cylinder (bs1) and the plate cylinder (ps1) is brought about by means of a first predetermined angular adaptation value (α1), and at the same time a difference in angular velocity between the first blanket cylinder (bs1) and the impression cylinder (bi1) is brought about by means of a second predetermined angular adaptation value (α2), the second angular adaptation value (α2) being different from the first angular adaptation value (α1).

11. Method according to claim 10 in combination with claim 5, wherein at the same time a difference in angular velocity between the blanket cylinder (bs2) of the second printing unit (2) and the first blanket cylinder (bs1) of the first printing unit (1) is brought about by means of a third predetermined angular adaptation value (α3), the third angular adaptation value (α3) being different from the first angular adaptation value (α1) and from the second angular adaptation value (α2).

12. Method according to any one of claims 6 to 11, wherein the or each angular adaptation value (α, α1, α2, α3) is from 2.5x10⁻⁶ to 2.5x10⁻⁵ radians, and is, in particular, of the order of 5x10⁻⁶ radians and/or corresponds to an adaptation distance (ε) on the circumference of the associated cylinder which is from 0.5 µm to 5µm.

13. Method according to any one of the preceding claims, wherein the plate cylinder (ps1) is driven individually by its own motor (M), and wherein the first blanket cylinder (bs1) and the impression cylinder (bi1) are driven either by a common motor or by two individual motors (M), the or each difference in velocity Δω being obtained by regulating those motors.

14. Method according to any one of the preceding claims, wherein, during the printing operation, the or each blanket (4) is secured to its associated blanket cylinder (bs1) in a manner which is immobile in the circumferential direction relative to the blanket cylinder.

15. Method according to any one of claims 1 to 14, wherein |Δω| = |ω1 - ω2 x D2 / D1| > 0 throughout the entire duration of the regulating step.

16. Method according to any one of claims 1 to 13, wherein the regulating step comprises at least two regulating sub-steps during which |ωΔ| > 0 and at least one synchronous sub-step during which Δω = 0, and preferably wherein two regulating sub-steps delimit the regulating step.

17. Device (8) for regulating the angular velocity of one or more printing cylinders in a printing machine (10), the device (8) being suitable for carrying out a method according to any one of the preceding claims.

18. Software for regulating the angular velocity of one or more printing cylinders in a printing machine (10), the software being suitable for implementing a method according to any one of claims 1 to 16.
